# EUROPÄISCHE PATENTANMELDUNG

(11) **EP 3 919 600 A1**
(43) Veröffentlichungstag der Anmeldung: **08.12.2021**
(21) Anmeldenummer: 21170880.5
(22) Anmeldetag: 28.04.2021
(51) Int. Cl.: C11D 17/04, A47K 5/09

(54) **TASCHENSEIFENSPENDER**

(30) Priorität: 04.06.2020 DE 102020114840
(71) Anmelder: sapor GmbH, 45141 Essen Nordrhein-Westfalen (DE)
(72) Erfinder: Schweizer, Constanze, 45141 Essen (DE)
(74) Vertreter: Cohausz Hannig Borkowski Wißgott

(57) **Zusammenfassung**

Die Erfindung betrifft einen Taschenseifenspender mit einer das Spendergehäuse bildenden Hülse, die ein Seifenstück umschließt, wobei die Hülse an ihrem oberen Ende durch ein Endstück und an ihrer Unterseite durch ein Griffteil verschlossen ist, wobei der Griff u um eine zur Hülsenlängsachse parallele oder koaxiale Achse verdrehbar ist, und am Griffteil eine Raspel oder ein Messerteil fest ist, die/das an der Unterseite des Seifenstücks anliegt, wobei die das Spendergehäuse bildende Hülse zusätzlich die Verpackung des nachladbaren Seifenstücks bildet, so dass beim Nachladen eines neuen Seifenstücks die Verpackungshülse des neuen Seifenstücks das neue Spendergehäuse bildet.

## Beschreibung

Die Erfindung betrifft einen Taschenseifenspender mit einer das Spendergehäuse bildenden Hülse, die ein Seifenstück umschließt, wobei die Hülse an ihrem oberen Ende durch ein Endstück und an ihrer Unterseite durch ein Griffteil verschlossen ist, wobei der Griff um eine zur Hülsenlängsachse parallele oder koaxiale Achse verdrehbar ist, und am Griffteil eine Raspel oder ein Messerteil fest ist, die/das an der Unterseite des Seifenstücks anliegt.

Ein solcher Seifenspender ist aus der DE 1 554 560 A bekannt. Nach dem Verbrauch des innenliegenden Seifenstücks muss dieses erneuert werden. Hierzu muss der untere Griffteil abgenommen und der Innenraum des Seifenspenders von Seifenresten gesäubert werden. Danach wird ein neues Seifenstück von unten in dem Innenraum eingeschoben und der Griffteil wieder aufgesetzt. Ein solches Erneuern des Seifenstücks ist zeit- und arbeitsaufwändig.

Aufgabe der Erfindung ist es, einen Taschenseifenspender der eingangs genannten Art so zu verbessern, dass das Erneuern des Seifenstücks einfach und unkompliziert und ohne Reinigungsarbeiten möglich ist.

Diese Aufgabe wird erfindungsgemäß dadurch gelöst, dass die das Spendergehäuse bildende Hülse zusätzlich die Verpackung des nachladbaren Seifenstücks bildet, so dass beim Nachladen eines neuen Seifenstücks die Verpackungshülse des neuen Seifenstücks das neue Spendergehäuse bildet.

Bei diesem Taschenseifenspender bilden die Verpackungshülse und das Seifenstück ein miteinander eng verbundenes Teil, das komplett ersetzt wird, wenn das Seifenstück verbraucht ist. Hierbei ist das Erneuern des Seifenstückes besonders einfach, schnell und bequem, da ein Teil des Gehäuses oder sogar der gesamte mittlere Bereich des Seifenspenders ausgewechselt wird.

Die Produktion der mit der Hülse versehenen Seifenstücke als Ersatzteil ist preiswert und technisch einfach, wenn die Verpackungshülse aus Karton, Kunststoff oder Metall besteht.

Vorzugsweise wird vorgeschlagen, dass das Seifenstück durch ein Getriebe und/oder ein Federelement in Richtung der Raspel oder des Messerteils druckbeaufschlagt ist.

Eine technisch besonders einfache Lösung für den Vorschub des Seifenstücks ist gegeben, wenn mit dem Griffteil eine Gewindestange verbunden ist, die koaxial zur Hülsenlängsachse das Seifenstück durchdringt und eine Mutter trägt, die am oberen Ende des Seifenstücks direkt oder über ein Zwischenteil anliegt und beim Drehen der Gewindestange das Seifenstück in Richtung der Raspel/des Messerteils schiebt. Hierbei ist das Seifenstück in der Hülse gegenüber der Hülse verschieblich aber drehfest gehalten. Von Vorteil ist, wenn für den drehfesten Halt das Seifenstück mindestens eine Anflachung oder Nut aufweist, in der ein Bereich der Hülse einliegt.

Von Vorteil ist, wenn das obere Endstück zum Aufhängen eine Öffnung oder einen Haken bildet. Auch kann die Vorschubmutter Vorsprünge oder Häkchen zur Fixierung des Seifenstücks aufweisen.

Die Produktion ist einfach und preiswert, wenn Griffteil und Raspel einteilig sind. Vorzugsweise wird vorgeschlagen, dass das untere Griffteil für die zerkleinerte Seife eine Auslassöffnung aufweist, die durch eine von Hand zu betätigende Klappe verschlossen ist.

Eine Ausführung des erfindungsgemäßen Taschenseifenspenders ist in der Zeichnung in einem axialen Schnitt schematisch und vergrößert dargestellt und wird mit weiteren Ausführungen im Folgenden beschrieben.

Der Seifenspender 1 weist eine geringe Größe auf, so dass er in einer Hosentasche untergebracht werden kann. Deshalb wird er als "Taschenseifenspender" bezeichnet. Das Gehäuse des Seifenspenders ist von einer Hülse 2 aus Karton, Kunststoff oder Metall gebildet, mit einem in einer Ausführung hohlzylindrischen Querschnitt, in deren Hohlraum ein Seifenstück 4 aus fester Seife koaxial zur Drehachse D des Seifenspenders einliegt. Hierbei hat das Seifenstück eine Außenfläche 3 in Form eines senkrechten geraden Kreiszylinders oder eines elliptischen geraden Zylinders. Bei einem Kreiszylinder weist das Seifenstück 4 außenseitig mindestens eine Anflachung oder Ausnehmung auf, in die mindestens ein Vorsprung der Innenfläche der Hülse 2 einliegt, damit das Seifenstück in der Hülse 2 drehfest gehalten ist.

Die Oberseite der Hülse 2 ist durch ein Kunststoff-Endstück 5 drehfest abgedeckt, das an seiner Oberseite eine konvex gewölbte Form gleich oder nahe einer Halbkugel aufweist. Die Unterseite der Hülse 2 ist durch ein Griffteil 6 abgedeckt, das an seiner Unterseite eine konvex gewölbte Form gleich oder nahe einer Halbkugel aufweist. Hierbei ist die Befestigung des Griffteils 6 an der Hülse 2 so gewählt, dass das Griffteil gegenüber der Hülse von Hand verdrehbar ist. Hierzu ist an der Innenseite des Griffteils 6 eine zur Achse D koaxiale Gewindestange 7 angeformt, die einen Kanal bzw. eine Bohrung 8 des Seifenstücks 4 durchdringt und bis in eine Bohrung 9 des Endstücks 5 zur Lagerung hineinreicht.

Das untere Griffteil 6 ist an einem Führungsring 16 angeklipst, der in der Hülse 2 gelagert ist, oder das Griffteil 6 ist an der Hülse 2 über ein Gelenk befestigt.

Auf der Gewindestange 7 ist eine Kippvorschubmutter 10 gelagert, die auf dem oberen Ende des Seifenstücks 4 anliegt, so dass bei einem Verdrehen der Gewindestange 7 durch das Griffteil 6 die Vorschubmutter über das Gewinde 11 der Stange 7 nach unten bewegt wird und hierbei das Seifenstück 4 nach unten drückt.

Das Griffteil 6 aus Kunststoff besitzt an seiner Innenseite eine innere waagerechte Oberfläche 12 mit kreisförmigem Rand. Diese Oberfläche bildet durch zahlreiche scharfkantige Vorsprünge eine Raspel 13, die an der Unterseite des Seifenstücks 4 anliegt. Vorzugsweise sind Griffteil 6 und Raspel 13 einteilig.

Wird das Griffteil 6 von Hand gedreht, so werden durch die Raspel 13 Seifenspäne erzeugt die zum Rand der Oberfläche 12 gelangen und von dort über einen Ringraum 14 in einen nach unten offenen Hohlraum 15 des Griffteils 6. Statt einer Raspel kann die Oberfläche 12 Messer besitzen, um Späne vom Seifenstück 4 abzuheben.

Nach Verbrauch des Seifenstücks 4 werden das Endstück 5 und das Griffteil 6 von der Hülse 2 getrennt und eine neue Hülse eingesetzt, die ein neues Seifenstück 4 enthält.

Vorzugsweise weist die Vorschubmutter 10 Vorsprünge oder Häkchen auf, die in die obere Fläche des Seifenstücks eindringen. Ferner bildet das obere Endstück eine Öffnung oder einen Haken zum Aufhängen des Seifenspenders. Alternativ kann die Vorschubmutter fehlen und das Seifenstück durch eine Feder bzw. ein Federelement auf die Raspel 13 zubewegt werden.

Der Hohlraum des unteren Griffteils 6 endet nach unten in einer Öffnung 17, durch die die geraspelte Seite herausfällt. Diese Öffnung kann durch eine angelenkte Klappe verschlossen sein und wird im Gebrauch von Hand geöffnet.

## Patentansprüche

1. Taschenseifenspender (1) mit einer das Spendergehäuse bildenden Hülse (2), die ein Seifenstück (4) umschließt, wobei die Hülse an ihrem oberen Ende durch ein Endstück (5) und an ihrer Unterseite durch ein Griffteil (6) verschlossen ist, wobei der Griff u um eine zur Hülsenlängsachse parallele oder koaxiale Achse verdrehbar ist, und am Griffteil eine Raspel (13) oder ein Messerteil fest ist, die/das an der Unterseite des Seifenstücks anliegt, **dadurch gekennzeichnet, dass** die das Spendergehäuse bildende Hülse (2) zusätzlich die Verpackung des nachladbaren Seifenstücks (4) bildet, so dass beim Nachladen eines neuen Seifenstücks die Verpackungshülse des neuen Seifenstücks das neue Spendergehäuse bildet.

2. Taschenseifenspender nach Anspruch 1, **dadurch gekennzeichnet, dass** die Verpackungshülse (2) aus Karton, Kunststoff oder Metall besteht.

3. Taschenseifenspender nach Anspruch 1 oder 2, **dadurch gekennzeichnet, dass** das Seifenstück (4) durch ein Getriebe (11) und/oder ein Federelement in Richtung der Raspel (13) oder des Messerteils druckbeaufschlagt ist.

4. Taschenseifenspender nach einem der vorherigen Ansprüche, **dadurch gekennzeichnet, dass** mit dem Griffteil (6) eine Gewindestange (7) verbunden ist, die koaxial zur Hülsenlängsachse das Seifenstück durchdringt und eine Mutter trägt, die am oberen Ende des Seifenstücks direkt oder über ein Zwischenteil anliegt und beim Drehen der Gewindestange das Seifenstück in Richtung der Raspel/des Messerteils (13) schiebt.

5. Taschenseifenspender nach einem der vorherigen Ansprüche, **dadurch gekennzeichnet, dass** das Seifenstück (4) in der Hülse (2) gegenüber der Hülse verschieblich aber drehfest gehalten ist.

6. Taschenseifenspender nach Anspruch 5, **dadurch gekennzeichnet, dass** für den drehfesten Halt das Seifenstück (4) mindestens eine Anflachung oder Nut aufweist, in der ein Bereich der Hülse (2) einliegt.

7. Taschenseifenspender nach einem der vorherigen Ansprüche, **dadurch gekennzeichnet, dass** das obere Endstück (5) zum Aufhängen eine Öffnung oder einen Haken bildet.

8. Taschenseifenspender nach einem der vorherigen Ansprüche, **dadurch gekennzeichnet, dass** die Vorschubmutter (10) Vorsprünge oder Häkchen zur Fixierung des Seifenstücks (4) aufweist.

9. Taschenseifenspender nach einem der vorherigen Ansprüche, **dadurch gekennzeichnet, dass** Griffteil (6) und Raspel (13) einteilig sind.

10. Taschenseifenspender nach einem der vorherigen Ansprüche, **dadurch gekennzeichnet, dass** das untere Griffteil (6) für die zerkleinerte Seife eine Auslassöffnung (17) aufweist, die durch eine von Hand zu betätigende Klappe verschlossen ist.
